# FASCICULE DE BREVET EUROPEEN

(11) **EP 0 929 704 B1**
(45) Date de publication et mention de la délivrance du brevet: **04.10.2001**
(21) Numéro de dépôt: 98941521.1
(22) Date de dépôt: 31.07.1998
(51) Int. Cl.: D01G 23/02

(54) **DISPOSITIF DE FORMATION D'UNE NAPPE DE FIBRES EN BOURRE, EN PARTICULIER POUR LE CHARGEMENT D'UNE MACHINE TEXTILE TELLE QU'UNE CARDE**
VORRICHTUNG ZUR BILDUNG EINES FASERFLOCKENVLIESSES, INSBESONDERE ZUR SPEISUNG EINER TEXTILMASCHINE WIE EINER KARDE
DEVICE FOR FORMING A SHEET-LAP OF FIBRE TUFTS, IN PARTICULAR FOR LOADING A TEXTILE MACHINE SUCH AS A CARD

(30) Priorité: 04.08.1997 FR 9710168
(43) Date de publication de la demande: 21.07.1999
(73) Titulaire: THIBEAU, 59200 Tourcoing (FR)
(72) Inventeur: BRABANT, Marc, F-59510 Hem (FR); CATRY, Xavier, F-59510 Hem (FR); VANBESELAERE, Christian, F-59200 Tourcoing (FR); DORING, Reinhold, D-48249 Dulmen (DE)
(74) Mandataire: Matkowska, Franck
(86) Numéro de dépôt international: FR9801721
(87) Numéro de publication internationale: WO9907929

(56) Documents cités:
- EP-A- 0 113 819
- WO-A-90/12909
- DE-A- 3 239 524
- DE-A- 3 916 986
- FR-A- 1 435 978

## Description

La présente invention a pour objet un dispositif de formation d'une nappe de fibres en bourre, qui est plus particulièrement destinée à être positionnée en amont d'une machine textile telle qu'une carde, pour en assurer le chargement en continu en matière textile. Elle concerne plus particulièrement un perfectionnement apporté à la reprise du flux d'air de densification en sortie de la cheminée d'alimentation d'un tel dispositif.

Les dispositifs de formation d'une nappe de fibres en bourre, tels que ceux utilisés pour le chargement d'une carde, comportent de manière usuelle une cheminée d'alimentation qui est ouverte à ses extrémités supérieure et inférieure, et qui est pourvue en partie basse d'une ou plusieurs ouverture d'échappement d'air. Ils comportent également des moyens permettant d'alimenter en matière fibreuse en bourre la cheminée d'alimentation par son extrémité supérieure ouverte, des moyens de reprise de la matière fibreuse en bourre, du type rouleaux alimentaires, qui sont disposés en sortie de l'extrémité inférieure de la cheminée d'alimentation, et des moyens de mise en circulation forcée d'un flux d'air de densification de la matière fibreuse entre la partie supérieure de la cheminée d'alimentation et la ou les ouvertures d'échappement.

Un souci constant des constructeurs et des utilisateurs des dispositifs précités est d'obtenir en sortie de la cheminée d'alimentation une nappe dont l'épaisseur doit être la plus régulière possible sur toute la largeur, encore appelée arasement, de la cheminée d'alimentation. Dans ce but, on cherche dans ces dispositifs à obtenir une répartition homogène de l'air de densification à l'intérieur de la cheminée d'alimentation, d'une part en prévoyant en amont de la cheminée d'alimentation un système de chicanes permettant de briser le flux d'air de densification et de le répartir de manière homogène à l'entrée de la cheminée d'alimentation sur toute la largeur de la cheminée, et d'autre part en assurant la reprise du flux d'air de densification en partie basse de la cheminée d'alimentation sur toute la largeur de la cheminée d'alimentation, la ou les ouvertures d'échappement s'étendant sensiblement sur toute cette largeur.

Le flux d'air de densification en sortie de la cheminée d'alimentation est repris par aspiration dans une conduite de reprise d'air, soit pour ensuite être recyclé en circuit fermé et être réinjecté dans la cheminée d'alimentation, soit pour être refoulé dans l'air ambiant après avoir éventuellement été filtré.

Dans la demande de brevet allemand DE-A-3239524 ou dans le brevet équivalent aux Etats-Unis US-A-4394790, il est enseigné d'interposer entre la conduite de reprise par aspiration et la cheminée d'alimentation, une chambre de détente. Pour éviter que les variations dans la source d'aspiration qui est connectée à cette chambre de détente par l'intermédiaire de la conduite de reprise d'air ne vienne affecter le niveau de fibres dans la cheminée, il est préconisé dans ces publications de contrôler la pression à l'intérieur de la chambre de détente. Ce contrôle de pression est obtenu en prévoyant dans la chambre de détente des moyens d'admission d'air permettant une admission sélective de l'air ambiant à l'intérieur de la chambre de détente, lorsque la dépression à l'intérieur de la chambre de détente est trop importante. Dans une variante particulière de réalisation, ces moyens d'admission d'air sont constitués par une ouverture équipée d'une valve.

Dans les dispositifs connus à ce jour, bien que l'on repartisse de manière homogène l'air à l'entrée de la cheminée d'alimentation et que l'on prévoit un échappement de l'air de densification sur toute la largeur de la cheminée d'alimentation, il subsiste en pratique sur la largeur de la cheminée d'alimentation une ou plusieurs zones d'accumulation préférentielle de la matière fibreuse à l'intérieur de la cheminée d'alimentation, qui nuisent à la régularité de la nappe formée en sortie de cheminée.

En particulier, dans le dispositif décrit dans la demande de brevet allemand DE-A-3239524 ou le brevet US-A-4394790, la reprise forcée de l'air à l'intérieur de la chambre de détente influence le flux d'air en sortie de la cheminée d'alimentation, et par là-même influence le niveau de matières fibreuses à l'intérieur de cette cheminée.

Le but de la présente invention est d'améliorer ces dispositifs connus de formation d'une nappe de fibres en bourre, pour réduire et si possible éliminer les zones préférentielles d'accumulation de matière à l'intérieur de la cheminée, et par là-même obtenir une nappe ayant une meilleur homogénéité sur toute sa largeur.

La solution de l'invention consiste essentiellement à avoir cherché à améliorer la reprise du flux d'air de densification par aspiration en sortie de la cheminée d'alimentation, afin de limiter au maximum l'influence de cette reprise par aspiration sur le flux d'air circulant à l'intérieur de la cheminée d'alimentation.

Le dispositif de formation d'une nappe de fibres en bourre de l'invention, est connu notamment par la demande de brevet allemand DE-A-3239524, en ce qu'il comporte une cheminée d'alimentation qui est ouverte à ses extrémités supérieure et inférieure, une chambre de détente qui communique avec la cheminée d'alimentation par l'intermédiaire d'une ouverture d'échappement d'air de section donnée de largeur (I) ou de plusieurs ouvertures d'échappement d'air réparties sur une section donnée de largeur (I), des moyens de reprise par aspiration de l'air à l'intérieur de la chambre de détente, des moyens permettant d'alimenter en matière fibreuse en bourre la cheminée d'alimentation par son extrémité supérieure ouverte, des moyens de reprise de la matière fibreuse en bourre, du type rouleaux alimentaires, qui sont disposés en sortie de l'extrémité inférieure de la cheminée d'alimentation, des moyens de mise en circulation forcée d'un flux d'air de densification entre la partie supérieure de la cheminée d'alimentation et la ou les ouvertures d'échappement.

Selon une caractéristique essentielle de l'invention, les moyens de reprise par aspiration de l'air à l'intérieur de la chambre de détente comportent une chambre de répartition d'air, qui est prévue pour être mise en dépression, et qui communique avec la chambre de détente par l'intermédiaire d'une fente de reprise d'air qui s'étend sensiblement sur toute la largeur (I) de la section de la ou des ouvertures d'échappement ou par l'intermédiaire d'une pluralité d'ouvertures de reprise d'air qui sont réparties sensiblement sur toute la largeur (I) de la section de la ou des ouvertures d'échappement .

Dans les dispositifs connus de l'état de la technique, la demanderesse a pu constater que le flux d'air de densification subit toujours une accélération immédiatement en sortie de la cheminée d'alimentation au moins dans sa portion la plus proche du ou des conduits de reprise par aspiration, laquelle accélération se traduit par une perturbation du parallélisme et une augmentation locale des vitesses de flux d'air à l'intérieur même de la cheminée d'alimentation, perturbant ainsi l'homogénéité du flux d'air de densification à l'intérieur de la cheminée d'alimentation. Cette perturbation du flux d'air de densification explique l'accumulation préférentielle des fibres dans certaines zones de la cheminée d'alimentation.

Comparativement, dans le dispositif de l'invention, la mise en oeuvre d'une chambre de répartition avec fente de reprise d'air ou pluralité d'ouvertures de reprise d'air permet avantageusement d'obtenir une bonne répartition du flux d'aspiration en sortie de la chambre de détente et sur toute la largeur de la chambre de détente correspondant à la largeur de la section de la ou des ouvertures d'échappement d'air faisant communiquer la cheminée d'alimentation et la chambre de détente. Il en résulte que la reprise d'air en sortie de la chambre de détente modifie très peu l'orientation des vecteurs vitesse des flux d'air au niveau des ouvertures d'échappement entre la cheminée d'alimentation et la chambre de détente. Cette reprise d'air ne modifie donc pas sensiblement la répartition de l'air de densification à l'intérieur de la cheminée d'alimentation et par là-même le niveau de matières fibreuses dans cette cheminée.

De préférence, le volume de la chambre de détente est suffisamment important et la fente ou les ouvertures de reprise d'air sont suffisamment éloignées de la ou des ouvertures d'échappement, en sorte de créer à l'intérieur de la chambre de détente, immédiatement en sortie de la ou des ouvertures d'échappement, une zone tampon (A) qui s'étend au moins sur toute la section de la ou des ouvertures d'échappement, et dans laquelle l'air issu de la cheminée d'alimentation subit une détente de telle sorte que les vitesses d'air dans la zone tampon vont en décroissant depuis la ou les ouvertures d'échappement.

D'autres caractéristiques et avantages de l'invention apparaîtront plus clairement à la lecture de la description suivante d'un exemple préféré de réalisation d'un dispositif conforme à l'invention, laquelle description est donnée à titre d'exemple non limitatif et en référence au dessin annexé sur lequel :
- La figure 1 est une représentation schématique vue de côté d'un dispositif de formation d'une nappe de fibres en bourre mettant en oeuvre une chambre de détente conformément à l'invention,
- La figure 2 est une vue en perspective de la chambre de détente du dispositif de la figure 1,
- et la figure 3 illustre de manière schématique un exemple particulier de recyclage dans l'air ambiant de l'air de densification aspiré en sortie du dispositif de la figure 1.

Le dispositif 1 de la figure 1 permet de former une nappe de fibres en bourre qui est réceptionnée en sortie par exemple sur un tablier 2 (représenté en pointillés) permettant l'acheminement en continu de la nappe de fibres en bourre formée jusqu'à une machine textile telle que par exemple une carde (non représentée). Ce dispositif comprend deux cheminées verticales sensiblement positionnées dans le prolongement de l'autre, une cheminée supérieure 3 dite cheminée de réserve et une cheminée inférieure 4 dite cheminée d'alimentation. Dans la zone intermédiaire 5 entre les deux cheminées 3 et 4, sont montés rotatifs un cylindre alimentaire 6 et un cylindre ouvreur 7 qui dans l'exemple particulier illustré ont des sens de rotation opposés. La matière fibreuse en vrac est introduite, par exemple par voie pneumatique, dans la partie supérieure de la cheminée de réserve 3, s'achemine par gravité jusqu'au cylindre alimentaire 6 et se trouve déchiquetée par le cylindre ouvreur 7 en étant amenée jusqu'à l'extrémité supérieure ouverte 4a de la cheminée d'alimentation 4. A l'opposé, l'extrémité inférieure 4b de la cheminée d'alimentation 4 est également ouverte. En sortie de cette extrémité inférieure ouverte 4b sont montées rotatifs deux rouleaux alimentaires 8 qui assurent la reprise de la matière fibreuse en bourre en partie basse de la cheminée de réserve 4 pour l'acheminer en sortie du dispositif 1.

La dimension de la cheminée d'alimentation 4 dans un plan transversal au plan de la figure 1 correspond à la largeur de la cheminée d'alimentation, et est encore communément appelée arasement de la cheminée d'alimentation. En pratique, la longueur des rouleaux alimentaires 8 est sensiblement égale à cette largeur, et la nappe de fibres en bourre délivrée sur le tablier 2 en sortie du dispositif 1 présente une largeur sensiblement égale à la largeur de la cheminée d'alimentation 4.

Si l'on se réfère à la figure 1, la cheminée d'alimentation 4 comporte également en amont des rouleaux alimentaires 8, une ouverture d'échappement 9 au niveau de laquelle est montée une grille 10. Si l'on se réfère à la figure 2, l'ouverture d'échappement 9 est de forme sensiblement rectangulaire de largeur I et de hauteur H₁. Dans l'exemple particulier de réalisation illustré, la grille 10 comporte une pluralité de barreaux verticaux 10a qui délimitent deux à deux une pluralité d'ouvertures d'échappement réparties sur toute la largeur I. En pratique cette largeur I correspond de préférence sensiblement à la largeur de la cheminée d'alimentation 4. Dans une autre variante la grille 10 pourrait être supprimée, ou remplacée par une grille perforée.

En partie supérieure du dispositif 1 est prévu au moins un ventilateur 11 qui permet de souffler un flux d'air de densification à l'intérieur de la cheminée d'alimentation 4. Dans l'exemple illustré ce flux d'air est introduit dans la cheminée d'alimentation 4 par son extrémité supérieure 4a. Dans une autre variante, l'introduction de ce flux d'air de densification pourrait être réalisée en un autre point de la partie supérieure de la cheminée d'alimentation, situé au-dessus du niveau de l'ouverture d'échappement 9. Immédiatement en sortie du ventilateur 11 est en outre prévu un système de chicanes 12 qui permet par déflexions successives de briser le flux d'air ventilé et par là-même d'obtenir une répartition homogène du flux d'air de densification à l'entrée et sur toute la largeur de la cheminée d'alimentation 4.

Le flux d'air de densification à l'intérieur de la cheminée d'alimentation 4 permet d'accélérer en direction des rouleaux alimentaires 8 la matière fibreuse introduite dans la cheminée d'alimentation 4, laquelle matière fibreuse vient s'accumuler au-dessus des deux rouleaux alimentaires 8. Le flux d'air de densification est évacué au-dessus du niveau de la matière fibreuse par l'ouverture d'échappement 9.

L'ouverture d'échappement 9 communique avec une chambre de détente 13 qui est pourvue d'une ouverture 14 de reprise par aspiration de l'air à l'intérieur de la chambre de détente 13.

Dans l'exemple illustré sur les figures 1 et 2, l'ouverture de reprise 14 se présente sous la forme d'une fente de faible largeur e et de longueur sensiblement identique à la largeur I, et orientée parallèlement à la grille d'échappement 10, c'est-à-dire à la largeur de la cheminée d'alimentation 4. Dans une autre variante, la fente 14 pourrait être remplacée par une pluralité d'ouvertures de reprise d'air de faible section, réparties sur toute la largeur l de la chambre de détente. Cette ouverture 14 en forme de fente communique avec une boîte de répartition 18 par l'intermédiaire d'un canal rectiligne 19 de hauteur h. La boîte de répartition 18 et le canal rectiligne 19 délimitent une chambre de répartition d'air 18a. Le volume intérieur de la boîte de répartition 18 et la section de l'ouverture de reprise d'air 14 en forme de fente sont choisis en sorte que la perte de charge du flux d'air aspiré à travers la fente 14 soit importante et supérieure à la perte de charge à l'intérieur de la boîte de répartition 18, ce qui permet d'obtenir une bonne répartition du flux d'aspiration à travers la fente sur toute la longueur de la fente 14. On crée ainsi un flux d'aspiration à travers la fente 14 qui est avantageusement réparti de manière sensiblement homogène sur toute la largeur I de la chambre de détente 13. De préférence, pour une section donnée de la fente 14, le volume intérieur de la boîte de répartition 18 est suffisamment important pour que la perte de charge à travers la fente 14 soit au moins dix fois supérieure à la perte de charge dans la boîte de répartition 18

En partie basse, la boîte de répartition 18 communique pour sa mise en dépression avec une buse cylindrique 20 par exemple par l'intermédiaire de deux raccords 21. Cette buse 20 comporte une face d'extrémité 20a fermée et une face d'extrémité 20b ouverte par laquelle l'air aspiré est évacué.

Si l'on se réfère à la figure 3, l'aspiration à travers la fente 14, le boîtier de répartition 18 et la buse 20 est créée au moyen d'un ventilateur 22 raccordé à la face ouverte 20b de la buse 20. En sortie de ce ventilateur 22, l'air issu du dispositif 1 est dirigé vers un système de filtration 23 par exemple un système de filtres à manche en vue d'être débarrassé des poussières ou fibres résiduelles véhiculées par cet air. En sortie du cylindre de filtration 23, l'air est libéré dans l'air ambiant. Dans une autre variante de réalisation, l'air en sortie de la buse 20 pourrait être recyclé en circuit fermé vers l'intérieur du dispositif 1. Dans ce cas, on raccorde la sortie 20b de la buse 20 directement à l'entrée du ventilateur 11.

De préférence, la chambre de détente 13 présente un volume suffisant et l'ouverture de reprise par aspiration 14 est suffisamment éloignée de l'ouverture d'échappement 9 pour qu'il se crée à l'intérieur de la chambre de détente 13 une zone tampon A, qui s'étend sur toute la largeur l et au moins sur toute la hauteur H₁ de l'ouverture d'échappement 9, et dans laquelle l'air en sortie de la cheminée d'alimentation 4 subit une détente, les vitesses d'air dans la zone tampon A décroissant jusqu'à atteindre une valeur résiduelle Vr faible.

Dans l'exemple particulier de la figure 1, la zone tampon A peut être décomposée en deux zones 15 et 16. Dans la première zone 15, le flux d'air issu de la cheminée d'alimentation 4 est un flux sensiblement parallèle, les vecteurs vitesse de ce flux d'air étant orientés sensiblement parallèlement les uns aux autres sur toute la largeur I et toute la hauteur H₁ des ouvertures d'échappement, et leur module va en décroissant plus on s'éloigne de l'ouverture d'échappement 9 en direction de la deuxième zone 16. Dans cette deuxième zone 16, les vitesses de flux d'air atteignent des valeurs résiduelles faibles Vr, de telle sorte qu'il peut être considéré que l'air à l'intérieur de la chambre de détente est approximativement au repos dans la deuxième zone 16.

L'aspiration qui est créée à travers l'ouverture de reprise 14 se traduit à l'intérieur de la chambre de détente 13 par une troisième zone 17 dépressionnaire, qui est séparée de la première zone 15 par la zone 16, et qui se traduit par la création d'un flux d'air accéléré en direction de la fente de reprise 14.

On comprend à la lumière de l'explication ci-dessus que le flux d'air sensiblement parallèle issu de la cheminée d'alimentation 4 n'est pas perturbé par le flux d'aspiration créé par la zone dépressionnaire 17 au voisinage de la fente de reprise 14. L'aspiration créée à travers la fente de reprise 14 ne vient donc pas perturber l'orientation et la vitesse du flux d'air parallèle à travers la grille d'échappement 10 et n'influence pas de manière sensible la distribution du flux d'air de densification à l'intérieur de la cheminée d'alimentation 4, et par là-même l'homogénéité de la nappe de fibres produite en sortie du dispositif 1. Tout se passe comme si le flux d'air de densification s'échappait librement de la cheminée d'alimentation 4 à travers l'ouverture d'échappement 9 sans être perturbé par l'aspiration créée à travers la fente de reprise 14.

Il revient à l'homme du métier d'adapter la géométrie et la dimension de la chambre de détente 13, ainsi que la position de l'ouverture de reprise par aspiration 14, en fonction principalement de la section de l'ouverture d'échappement 9 (largeur l, hauteur H₁), du débit du ventilateur 11, de la section de l'ouverture de reprise 14, de la vitesse du flux d'air à travers cette ouverture de reprise, et de la vitesse d'air résiduelle que l'on cherche à atteindre dans la zone 16.

Dans l'exemple particulier de réalisation des figures 1 et 2, la chambre de détente 13 comporte une face avant 13a constituée par la grille d'échappement 10, une face arrière 13b rectangulaire de largeur I et de hauteur H₃ supérieure à la hauteur H₁ de la face avant 13a, deux parois latérales verticales 13c, 13d, une paroi supérieure 13e et une paroi inférieure 13f. La chambre de détente 13 se compose essentiellement d'une première partie qui présente une section constante identique à la section de l'ouverture d'échappement 9, et qui s'étend depuis l'ouverture d'échappement 9 sur une longueur d₁, et une seconde partie qui présente d'une part dans un plan vertical une section supérieure à la section (I x H₁) de la première partie et d'autre part un volume supérieur au volume de la première partie. Cette seconde partie s'étend jusqu'à la face arrière 13b située à une distance d₃ de l'ouverture d'échappement 9. Plus particulièrement, dans la seconde partie de la chambre de détente 13, la paroi inférieure 13f forme un entonnoir sensiblement en forme de V, dans le fond duquel est prévu l'ouverture de reprise par aspiration 14. L'ouverture de reprise d'air 14 n'est donc pas située dans le prolongement de la première partie à section constante de la chambre de détente 13, mais est décalée dans un plan vertical par rapport à l'ouverture d'échappement 9. Si l'on se réfère à la figure 1, l'ouverture de reprise 14 est distante de l'ouverture d'échappement 9, d'une distance d₂ prise dans un plan horizontal et d'une distance H₂ prise dans un plan vertical.

Dans un exemple précis de réalisation donné à titre purement indicatif, la largeur I valait 2500mm. Le débit d'air du ventilateur 11 en fonctionnement normal, c'est-à-dire une fois la cheminée d'alimentation chargée en matière fibreuse était de 2200m³/h. La vitesse moyenne des flux d'air à travers la grille d'échappement 10 à un niveau de la grille dépourvu de fibres valait environ 6 à 7 m/s. Les vitesses des flux d'air à travers la grille d'échappement mesurées à une hauteur donnée étaient sensiblement égales sur toute la largeur I, les écarts de vitesse étant au maximum de 5%. La vitesse du flux d'air aspiré à travers la fente 14 était sensiblement égale sur toute la longueur de la fente et valait environ 30m/s. Le volume global de la chambre de détente 13 valait approximativement 0,5m³. Les distances d₁, d₂ et d₃ valaient respectivement 170mm, 370mm et 605mm. Les hauteurs H₁, H₂ et H₃valaient respectivement 232mm, 200mm et 420mm. La largeur e de la fente 14 valait environ 8mm. La hauteur h du canal 19 valait environ 48mm. Le volume de la boîte de répartition 18 valait approximativement 0,03m³. Les vitesses d'air en sortie de la cheminée d'alimentation 4 chutaient pour atteindre dans la zone 16 des vitesses résiduelles Vr inférieures ou égales à 1,5 m/s. Plus précisément, à l'intérieur de la zone 16, les vitesses résiduelles d'air n'étaient pas homogènes mais étaient plus importantes en partie supérieure, c'est-à-dire dans la partie de zone au droit de l'ouverture d'échappement 9. Globalement la vitesse moyenne de l'air dans la deuxième zone 16 était estimée à 0,5m/s.

Dans une variante de réalisation, il est également possible de prévoir dans la face arrière 13b de la chambre de détente 13 des orifices d'évacuation d'air mettant en communication l'intérieur de la chambre 13 avec l'atmosphère extérieure du dispositif 1 et de prévoir au niveau de ces orifices un média filtrant. Ces orifices d'évacuation permettent avantageusement lors de la phase initiale de chargement de la cheminée d'alimentation 4 de fonctionner avec un débit d'air plus important que celui prévu dans la deuxième phase de fonctionnement une fois la cheminée d'alimentation 4 chargée, le surplus d'air étant automatiquement évacué par les orifices de la paroi arrière 13. Lorsque la cheminée d'alimentation 4 est chargée, c'est-à-dire lorsque le niveau de matière a atteint à l'intérieur de la cheminée 4 un niveau prédéterminé, on travaille alors avec un débit d'air de fonctionnement plus faible, l'intégralité de l'air fourni par le ventilateur 11 étant évacuée par la fente 13 par la mise en oeuvre du ventilateur 22.

## Revendications

1. Dispositif de formation d'une nappe de fibres en bourre, plus particulièrement destinée au chargement en continu d'une machine textile telle qu'une carde, et comportant une cheminée d'alimentation (4) qui est ouverte à ses extrémités supérieure (4a) et inférieure (4b), une chambre de détente (13) qui communique avec la cheminée d'alimentation (4) par l'intermédiaire d'une ouverture d'échappement d'air (9) de section donnée de largeur (I) ou de plusieurs ouvertures d'échappement d'air réparties sur une section donnée de largeur (I), des moyens de reprise par aspiration de l'air à l'intérieur de la chambre de détente, des moyens (3,6,7) permettant d'alimenter en matière fibreuse en bourre la cheminée d'alimentation (4) par son extrémité supérieure ouverte, des moyens de reprise de la matière fibreuse en bourre, du type rouleaux alimentaires (8), qui sont disposés en sortie de l'extrémité inférieure de la cheminée d'alimentation, des moyens (11) de mise en circulation forcée d'un flux d'air de densification entre la partie supérieure de la cheminée d'alimentation (4) et la ou les ouvertures d'échappement (9), **caractérisé en ce que** les moyens de reprise par aspiration de l'air à l'intérieur de la chambre de détente (13) comportent une chambre de répartition d'air (18a), qui est prévue pour être mise en dépression, et qui communique avec la chambre de détente (13) par l'intermédiaire d'une fente (14) de reprise d'air qui s'étend sensiblement sur toute la largeur (l) de la section de la ou des ouvertures d'échappement (9) ou par l'intermédiaire d'une pluralité d'ouvertures de reprise d'air qui sont réparties sensiblement sur toute la largeur (I) de la section de la ou des ouvertures d'échappement (9).

2. Dispositif selon la revendication 1 **caractérisé en ce que** le volume de la chambre de détente (13) est suffisamment important et la fente(14) ou les ouvertures de reprise d'air sont suffisamment éloignées de la ou des ouvertures d'échappement (9), en sorte de créer à l'intérieur de la chambre de détente, immédiatement en sortie de la ou des ouvertures d'échappement, une zone tampon (A) qui s'étend au moins sur toute la section de la ou des ouvertures d'échappement (9), et dans laquelle l'air issu de la cheminée d'alimentation subit une détente de telle sorte que les vitesses d'air dans la zone tampon vont en décroissant depuis la ou les ouvertures d'échappement (9).

3. Dispositif selon la revendication 2 **caractérisé en ce que** la chambre de détente (13) est conçue de telle sorte que dans la zone tampon les vitesses d'air atteignent des vitesses résiduelles inférieures ou égales à 1,5m/s.

4. Dispositif selon l'une des revendications 1 à 3 **caractérisé en ce que** la chambre de détente (13) est constituée d'une première partie qui présente une section constante identique à la section de l'ouverture d'échappement (9), et qui s'étend depuis l'ouverture d'échappement (9) sur une longueur (d₁), et une seconde partie dans laquelle est prévue la fente ou les ouvertures de reprise d'air (14), et qui présente une section et un volume supérieurs respectivement à la section et au volume de la première partie.

5. Dispositif selon la revendication 4 **caractérisé en ce que** la fente (14) ou les ouvertures de reprise d'air (14) sont décalées dans un plan vertical par rapport aux ouvertures d'échappement (9).

## Patentansprüche

1. Vorrichtung zur Herstellung eines Flockfaservlieses, die insbesondere bestimmt ist zur kontinuierlichen Beschickung einer Textilmaschine wie einer Karde und aufweist einen Zuführungsschacht (4), der an seinem oberen Ende (4a) und an seinem unteren Ende (4b) offen ist, eine Entspannungskammer (13), die mittels einer Luftauslassöffnung (9) mit einem gegebenen Querschnitt der Breite (ℓ) oder mittels mehrerer Luftauslassöffnungen, die über einen gegebenen Querschnitt der Breite (ℓ) verteilt sind, mit dem Zuführungsschacht (4) in Verbindung steht, Einlasseinrichtungen zum Ansaugen von Luft ins Innere der Entspannungskammer, Einrichtungen (3, 6, 7), welche die Beschickung des Zuführungsschachtes (4) mit Flockfasermaterial durch sein offenes oberes Ende ermöglichen, Einrichtungen zur Aufnahme des Flockfasermaterials vom Zuführungswalzen-Typ (8), die am Ausgang des unteren Endes des Zuführungsschachtes angeordnet sind, Einrichtungen (11) zur Erzeugung einer Zwangszirkulation eines Verdichtungsluftstromes zwischen dem oberen Abschnitt des Zuführungsschachtes (4) und der oder den Auslassöffnungen (9), **dadurch gekennzeichnet, dass** die Einlasseinrichtungen zum Ansaugen von Luft ins Innere der Entspannungskammer (13) eine Luftverteilungskammer (18a) enthalten, die vorgesehen ist, um darin einen Unterdruck zu erzeugen und die mittels eines Lufteinlassschlitzes (14), der sich im wesentlichen über die gesamte Breite (ℓ) des Querschnitts der Auslassöffnung(en) (9) erstreckt, oder mittels einer Vielzahl von Lufteinlassöffnungen, die im wesentlichen über die gesamte Breite (ℓ) des Querschnitts der Auslassöffnung(en) (9) verteilt sind mit der Entspannungskammer (13) in Verbindung stehen.

2. Vorrichtung nach Anspruch 1, **dadurch gekennzeichnet, dass** das Volumen der Entspannungskammer (13) ausreichend groß ist und der Lufteinlassschlitz (14) oder die Lufteinlassöffnungen von der oder den Auslassöffnungen (9) ausreichend entfernt sind, so **daß** im Innern der Entspannungskammer unmittelbar am Ausgang der Auslassöffnung(en) eine Pufferzone (A) gebildet wird, die sich mindestens über den gesamten Querschnitt der Auslassöffnung(en) (9) erstreckt und in der die aus dem Zuführungsschacht austretende Luft einer solchen Entspannung unterliegt, **dass** die Luftgeschwindigkeiten in der Pufferzone ab der oder den Auslassöffnung(en) (9) abnehmen.

3. Vorrichtung nach Anspruch 2, **dadurch gekennzeichnet, dass** die Entspannungskammer (13) so konzipiert ist, **dass** die Luftgeschwindigkeiten in der Pufferzone restliche Geschwindigkeiten erreichen, die ≤ 1,5 m/s betragen.

4. Vorrichtung nach einem der Ansprüche 1 bis 3, **dadurch gekennzeichnet, dass** die Entspannungskammer (13) besteht aus einem ersten Abschnitt, der einen konstanten Querschnitt hat, der identisch mit dem Querschnitt der Auslassöffnung (9) ist und der sich ab der Auslassöffnung (9) über eine Länge (d₁) erstreckt, und einem zweiten Abschnitt, in dem der Lufteinlassschlitz oder die Lufteinlassöffnungen (14) vorgesehen sind und der einen Querschnitt und ein Volumen hat, die jeweils größer sind als der Querschnitt und das Volumen des ersten Abschnitts.

5. Vorrichtung nach Anspruch 4, **dadurch gekennzeichnet, dass** der Lufteinlassschlitz (14) oder die Lufteinlassöffnungen (14) in einer vertikalen Ebene gegenüber den Auslassöffnungen (9) versetzt sind.

## Claims

1. Apparatus for forming a lap of stock fibers, more particularly intended for continuously loading a textile machine such as a card, the apparatus comprising a feed chimney (4) open at its top and bottom ends (4a, 4b), an expansion chamber (13) communicating with the feed chimney (4) via an air exhaust opening (9) of given section of width *I* or via a plurality of air exhaust openings distributed over a given section of width *I*, means for taking up the air by suction from inside the expansion chamber, means (3, 6, 7) enabling the feed chimney (4) to be fed with stock fiber material via its open top end, means of the feed roll type (8) for taking up the stock fiber material and disposed at the outlet from the bottom end of the feed chimney, and means (11) for establishing a forced flow of densification air between the top portion of the feed chimney (4) and the exhaust opening(s) (9), the apparatus being **characterized in that** the means for taking up air by suction from inside the expansion chamber (13) comprise an air distribution manifold chamber (18a) designed to be put at reduced pressure and communicating with the expansion chamber (13) via an air take-up slot (14) that extends over substantially the entire width *I* of the section of the exhaust opening(s) (9), or via a plurality of air take-up openings distributed substantially over the entire width *I* of the section of the exhaust opening(s) (9).

2. Apparatus according to claim 1, **characterized in that** the volume of the expansion chamber (13) is large enough and the air take-up openings or slot (14) are far enough away from the exhaust opening(s) (9) to establish a buffer zone (A) inside the expansion chamber immediately at the outlet from the exhaust opening(s), which buffer zone (A) extends at least over the section of the exhaust opening(s) (9), and in which the air from the feed chimney is subjected to expansion so that air speed in the buffer zone decreases going away from the exhaust opening(s) (9).

3. Apparatus according to claim 2, **characterized in that** the expansion chamber (13) is designed so that the air speed in the buffer zone reaches a residual value that is less than or equal to 1.5 m/s.

4. Apparatus according to one of claims 1 to 3, **characterized in that** the expansion chamber (13) is constituted by a first portion of constant section identical to the section of the exhaust opening (9) and extending from the exhaust opening (9) over a length (d₁), and a second portion in which the air take-up openings or slot (14) is/are provided and which has section and volume that are greater than the section and volume respectively of the first portion.

5. Apparatus according to claim 4, **characterized in that** the air take-up openings or slot (14) are offset in a vertical plane relative to the exhaust openings (9).
